# EUROPÄISCHE PATENTSCHRIFT

(11) **EP 2 848 770 B1**
(45) Veröffentlichungstag und Bekanntmachung des Hinweises auf die Patenterteilung: **29.03.2017**
(21) Anmeldenummer: 13184785.7
(22) Anmeldetag: 17.09.2013
(51) Int. Cl.: F01D 5/22

(54) **Laufradschaufel einer axialen Strömungsmaschine und Dämpfungselement**
Impeller blade of an axial turbo-machine and damping element
Pale de rotor d'une turbomachine axiale et élément d'amortissement

(43) Veröffentlichungstag der Anmeldung: 18.03.2015
(73) Patentinhaber: MTU Aero Engines AG, 80995 München (DE)
(72) Erfinder: Pernleitner, Martin, 85221 Dachau (DE); Schill, Manfred, 81827 München (DE); Stanka, Rudolf, 84431 Rattenkirchen (DE)

(56) Entgegenhaltungen:
- EP-A1- 0 437 977
- EP-A1- 2 280 151
- WO-A2-2010/051453
- CH-A5- 660 207
- US-A- 3 887 298
- US-A- 5 302 085

## Beschreibung

Die vorliegende Erfindung betrifft eine Laufradschaufel einer axialen Strömungsmaschine, mit einem Schaufelfuß, einem Schaufelblatt und einer Schaufelplattform gemäß dem Oberbegriff des Anspruchs 1. Eine gattungsgemäße Laufradschaufel ist zum Beispiel aus der EP 2 280 151 A1, der EP 0 437 977 A1, der WO 2010/051453 A2 und der US 3 887 298 A bekannt.

In Strömungsmaschinen, insbesondere in axialen Gasturbinen, werden unterschiedliche mechanische Dämpfungssysteme für Laufschaufeln eingesetzt. Für Laufschaufeln ohne innere Hohlräume werden oftmals Positionselemente in die Laufschaufeln integriert, um eine stabile Position der Dämpfungselemente zu erreichen. Diese Positionselemente können zu einer unerwünschten Gewichtszunahme der Laufschaufeln führen. Für Laufschaufeln mit inneren Hohlräumen, die beispielsweise für Kühlungskanäle Anwendung finden, werden oft Dämpfungselemente verwendet, die an gegebene Geometrieverhältnisse in den Laufschaufelzwischenräumen angepasst werden müssen.

Eine Aufgabe der vorliegenden Erfindung ist es, eine Laufschaufel für axiale Strömungsmaschinen vorzuschlagen, die ein einfaches Positionieren von Dämpfungselementen ohne Positionselementen und damit ohne zusätzlichem Gewicht ermöglicht. Ferner ist es Aufgabe der vorliegenden Erfindung, ein Dämpfungselement zur Aufnahme in eine erfindungsgemäße Laufschaufel vorzuschlagen.

Die erfindungsgemäße Aufgabe wird durch eine Laufradschaufel mit den Merkmalen des Anspruchs 1 gelöst.

Erfindungsgemäß wird somit eine Laufradschaufel einer axialen Strömungsmaschine vorgeschlagen, die zumindest einen Schaufelfuß, ein Schaufelblatt und eine Schaufelplattform aufweist. Die Laufradschaufel wird mittels des Schaufelfußes auf einer Rotorscheibe der Strömungsmaschine befestigt. Auf der Rotorscheibe sind weitere Laufradschaufeln angeordnet, die in Umfangsrichtung positioniert sind. Ferner weist die Laufradschaufel einen taschenförmigen Körper auf, der unterhalb des Schaufelblatts und oberhalb des Schaufelfußes und im Bereich der Schaufelplattform angeordnet ist. Der taschenförmige Körper ist von axialen und radialen Stegen, vorzugsweise vollständig oder in Abschnitten hiervon, begrenzt. Ein Dämpfungselement ist innerhalb dieser axialen und radialen Stege angeordnet. Weiterhin ist der taschenförmige Körper in oder an einem Hohlraum der Schaufelplattform angeordnet. Der Hohlraum bildet mit einem weiteren Hohlraum einer auf der Rotorscheibe benachbarten Laufradschaufel einen erweiterten Hohlraum aus. Der taschenförmige Körper bildet gleichfalls mit einem weiteren taschenförmige Körper mit einer auf der Rotorscheibe benachbarten Laufschaufel einen erweiterten taschenförmigen Körper zur Aufnahme des Dämpfungselements aus. Bei allen vorstehenden und folgenden Ausführungen ist der Gebrauch des Ausdrucks "kann sein" bzw. "kann haben" usw. synonym zu "ist vorzugsweise" bzw. "hat vorzugsweise" usw. zu verstehen und soll erfindungsgemäße Ausführungsformen erläutern.

Wann immer hierin Zahlenworte genannt werden, so versteht der Fachmann diese als Angabe einer zahlenmäßig unteren Grenze. Sofern dies zu keinem für den Fachmann erkennbaren Widerspruch führt, liest der Fachmann daher beispielsweise bei der Angabe "ein" oder "einem" stets "wenigstens ein" oder "wenigstens einem" mit. Dieses Verständnis ist ebenso von der vorliegenden Erfindung mit umfasst wie die Auslegung, dass ein Zahlenwort wie beispielsweise "ein" alternativ als "genau ein" gemeint sein kann, wo immer dies für den Fachmann erkennbar technisch möglich ist. Beides ist von der vorliegenden Erfindung umfasst und gilt für alle hierin verwendeten Zahlenworte.

Vorteilhafte Weiterentwicklungen der vorliegenden Erfindung sind jeweils Gegenstand von Unteransprüchen und Ausführungsformen.

Erfindungsgemäße Ausführungsformen können eines oder mehrere der im Folgenden genannten Merkmale aufweisen.

Im Folgenden werden als axiale Strömungsmaschinen rein beispielhaft insbesondere Gasturbinen beschrieben, ohne jedoch axiale Strömungsmaschinen auf Gasturbinen beschränken zu wollen.

In bestimmten erfindungsgemäßen Ausführungsformen weist der Schaufelfuß eine Form auf, mit der der Schaufelfuß mit der Rotorscheibe (in Achsrichtung der Gasturbine) verbunden wird, insbesondere wieder lösbar verbunden wird. Beispielsweise kann der Schaufelfuß in eine Nut in der Rotorscheibe hineingeschoben werden. Der Schaufelfuß kann eine sogenannte Schwalbenschwanzform aufweisen.

In einigen erfindungsgemäßen Ausführungsformen weist die Schaufelplattform einen vorderen, einen mittleren und einen hinteren Schaufelplattformbereich auf, jeweils in Durchströmungsrichtung der Gasturbine betrachtet. Der vordere und der hintere Schaufelplattformbereich können als Steg oder als Kragen ausgebildet sein.

In manchen erfindungsgemäßen Ausführungsformen verbindet die Schaufelplattform, insbesondere die mittlere Schaufelplattform, den Schaufelfuß mit dem Schaufelblatt.

In gewissen erfindungsgemäßen Ausführungsformen ist das Schaufelblatt, die Schaufelplattform und der Schaufelform in einem Stück gefertigt. Eine derartiges Bauteil kann als "einstückig" bezeichnet werden.

In bestimmten erfindungsgemäßen Ausführungsformen sind die Laufradschaufel und die weiteren Laufradschaufeln nebeneinander auf der Rotorscheibe angeordnet, insbesondere parallel nebeneinander.

In einigen erfindungsgemäßen Ausführungsformen ist der taschenförmige Körper schalenförmig oder wannenförmig ausgestaltet. Der taschenförmige Körper kann eine Tiefe, eine Länge und eine Breite aufweisen. Der taschenförmig Körper weist insbesondere einen offenen Querschnitt auf. Die Form des offenen Querschnitts kann rund, oval, viereckig, mehreckig oder eine andere Form sein.

In gewissen erfindungsgemäßen Ausführungsformen weist der taschenförmige Körper eine rechteckige Schalenform mit abgerundeten Ecken auf. Insbesondere ist die radial äußere Wandung und die radial innere Wandung achsparallel zur Drehachse der Gasturbine ausgerichtet. Weiterhin sind insbesondere die axial vordere und die axial hintere Wandung (in Durchströmungsrichtung betrachtet) radial ausgerichtet. Bei einer Seitenansicht der erfindungsgemäßen Laufradschaufel können die achsparallelen Wandungen als horizontale Wandungen und die Wandungen in radialer Ausrichtung als vertikale Wandungen bezeichnet werden.

In manchen erfindungsgemäßen Ausführungsformen werden die Wandungen des taschenförmigen Körpers zumindest abschnittsweise als Stege bezeichnet.

In bestimmten erfindungsgemäßen Ausführungsformen ist der taschenförmige Körper von axialen (oder in Strömungsrichtung betrachtet achsparallelen) Stegen und radialen Stegen, zumindest abschnittsweise, begrenzt, wobei die Stege in einer Ebene senkrecht zur Strömungsrichtung eine geschlossene Form aufweisen.

In bestimmten erfindungsgemäßen Ausführungsformen weisen die axialen und radialen Stege eine offene Form in einer Ebene senkrecht zur Strömungsrichtung des taschenförmigen Körpers auf, wobei insbesondere der radial innere Steg geöffnet ist. Anders ausgedrückt weist der radial innere Steg einen Durchbruch auf, so dass der taschenförmige Körper zum angrenzenden Hohlraum hin geöffnet ist.

In manchen erfindungsgemäßen Ausführungsformen ist der Hohlraum schalenförmig oder wannenförmig ausgestaltet. Der Hohlraum kann eine Tiefe, eine Länge und eine Breite aufweisen. Der Hohlraum weist insbesondere einen offenen Querschnitt auf. Die Form des offenen Querschnitts kann rund, oval, viereckig, mehreckig oder eine andere Form sein. Der Hohlraum kann eine oder mehrere Hinterschneidungen aufweisen.

In einigen erfindungsgemäßen Ausführungsformen weist der Hohlraum insbesondere zum Schaufelfuß hin eine Wandung auf. Bei einem Aneinanderreihen mit einer weiteren Laufradschaufel mit einem Hohlraum, sodass die beiden Hohlräume einen geschlossenen Hohlraum bilden, können diese Wandungen den Hohlraum zum Schaufelfuß hin abdichten. Es kann jedoch ein Dichtspalt (z. B. zum Ausgleich thermischer Ausdehnungen im Betriebszustand) zwischen den Wandungen vorgesehen sein.

In manchen erfindungsgemäßen Ausführungsformen ist der Hohlraum zum Schaufelfuß hin offen.

In gewissen erfindungsgemäßen Ausführungsformen ist der erweiterte taschenförmige Körper symmetrisch zu den beiden taschenförmigen Körpern der Schaufelplattform, die den erweiterten taschenförmigen Körper bilden. Die Symmetrieebene ist insbesondere die Ebene des offenen Querschnitts beider taschenförmigen Körper, an dem die beiden Körper zusammengeführt sind.

In bestimmten erfindungsgemäßen Ausführungsformen ist ein Dämpfungselement ein Element oder ein Körper, der mechanische Schwingungen eines dynamischen Systems dämpft. Ein Dämpfungselement kann aus Kunststoff hergestellt sein oder aus einem anderen Material. Ein Dämpfungselement kann spezifische Materialeigenschaften für mechanische Schwingungen eines dynamischen Systems aufweisen (z. B. spezifische visko-elastische Eigenschaften). Ein Dämpfungselement kann ein spezifisches Gewicht für ein dynamisches System aufweisen (z. B. um bestimmte Resonanzen oder bestimmte Schwingungsfrequenzen zu dämpfen). Rein exemplarisch kann das Gewicht des Dämpfungselements zwischen 1,5 g und 4 g betragen, insbesondere 2,5 g.

Das Dämpfungselement ist in einigen erfindungsgemäßen Ausführungsformen massiv. Das Dämpfungselement kann jedoch gleichfalls innen hohl sein.

In manchen erfindungsgemäßen Ausführungsformen weist der erweiterte Hohlraum und/oder der erweiterte taschenförmigen Körper einen Dichtspalt auf, insbesondere einen thermischen Dichtspalt. Ein thermischer Dichtspalt kann Materialausdehnungen während einer Materialerwärmung ausgleichen, und damit mögliche Spannungsspitzen im Material oder Materialverzug oder Materialbruch vermeiden.

In gewissen erfindungsgemäßen Ausführungsformen weist der taschenförmige Körper eine Öffnung zum Hohlraum auf. Eine Öffnung kann ein offener Wandabschnitt, eine offene Begrenzung oder ein Loch in einer Wand zwischen dem taschenförmigem Körper und dem Hohlraum sein.

In bestimmten erfindungsgemäßen Ausführungsformen ist die Öffnung zwischen dem taschenförmigen Körper und dem Hohlraum parallel zur Drehachse der Gasturbine angeordnet.

Das Dämpfungselement weist eine Länge L_{D} in Achsrichtung a und ein Breite W_{D} in Umfangsrichtung u senkrecht zur Achsrichtung a auf, wobei die Achsrichtung a die Drehachse der Gasturbine ist. Das Verhältnis der Länge L_{D} zur Breite W_{D} ist erfindungsgemäß kleiner als 1.

Erfindungsgemäß ist das Dämpfungselement in seiner Längsrichtung in dem erweiterten taschenförmigen Körper parallel zur Drehachse der Strömungsmaschine angeordnet.

In gewissen erfindungsgemäßen Ausführungsformen ist das Dämpfungselement in einem Querschnitt senkrecht zur Längsausrichtung symmetrisch zur vertikalen Mittelachse das Dämpfungselement ausgestaltet.

Erfindungsgemäß ist das Dämpfungselement in einem Querschnitt senkrecht zur Längsausrichtung trapezförmig oder rechteckig ausgestaltet.

In einigen erfindungsgemäßen Ausführungsformen ist die Länge L_{D} des Dämpfungselements wenigstens 1 mm kleiner ist als die Länge L_{T} des erweiterten taschenförmige Körper der Laufradschaufel und/oder die Breite W_{L} des Dämpfungselements wenigstens 1 mm kleiner ist als die Breite W_{T} des Taschenbereichs der Laufradschaufel.

In einigen erfindungsgemäßen Ausführungsformen ist Dämpfungselement symmetrisch in dem erweiterten taschenförmigen Körper zweier benachbarter Laufschaufeln angeordnet.

Manche oder alle erfindungsgemäßen Ausführungsformen können einen, mehrere oder alle der oben und/oder im Folgenden genannten Vorteile aufweisen.

Mit der erfindungsgemäßen Laufradschaufel können Dämpfungselemente verwendet werden, deren Verwendung keine weiteren Positionierhilfen für die Dämpfungselemente in den Laufschaufeln notwendig machen und somit vorteilhaft keine Gewichtserhöhung verursachen.

Das erfindungsgemäße Dämpfungselement ist aufgrund seiner Geometrie vorteilhaft einfach zu handhaben und in taschenförmige Körper oder andere Bereiche in Laufradschaufeln einzubringen.

Mithilfe der erfindungsgemäßen taschenförmige Körper und deren Geometrien innerhalb von Hohlräumen in Laufradschaufeln können Dämpfungselemente vorteilhaft gut, einfach und genau positioniert werden.

Die vorliegende Erfindung wird im Folgenden anhand der beigefügten Zeichnungen, in welcher identische Bezugszeichen gleiche oder ähnliche Bauteile bezeichnen, exemplarisch erläutert. In den jeweils schematisch vereinfachten Figuren gilt:
- **Fig. 1**: zeigt eine Seitenansicht einer erfindungsgemäßen Laufradschaufeln mit einem Hohlraum und einem taschenförmiger Körper;
- **Fig. 2**: zeigt eine Längsschnittdarstellung in Radialrichtung einer erfindungsgemäßen Laufradschaufel;
- **Fig. 3**: zeigt eine Längsschnittdarstellung in Umfangsrichtung von zwei aneinandergereihten erfindungsgemäßen Laufradschaufeln mit Dämpfungselement;
- **Fig. 4**: zeigt eine Querschnittdarstellung in Radialrichtung von zwei aneinandergereihten erfindungsgemäßen Laufradschaufeln mit Dämpfungselement;
- **Fig. 5**: zeigt eine Seitenansicht einer weiteren erfindungsgemäßen Laufradschaufel mit einem geschlossenen taschenförmiger Körper; und
- **Fig. 6**: zeigt eine Seitenansicht einer weiteren erfindungsgemäßen Laufradschaufel mit einem offenen taschenförmiger Körper.

**Fig. 1** zeigt eine Seitenansicht einer erfindungsgemäßen Laufradschaufel 100 mit einem Hohlraum 1 und einem taschenförmigen Körper 3.

Die Laufradschaufeln 100 weist einen Schaufelfuß 5, ein Schaufelblatt 7 und eine Schaufelplattform 9 auf. Die Laufradschaufel 100 ist einstückig, zumindest bezüglich dem Schaufelfuß 5, dem Schaufelblatt 7 und der Schaufelplattform 9. Die Laufradschaufel 100 ist beispielsweise aus einer Gusslegierung hergestellt.

Die Schaufelplattform 9 weist einen vorderen 11, einen mittleren 13 und einen hinteren 15 Schaufelplattformbereich auf. Der vordere 11 und der hintere 15 Schaufelplattformbereich sind als Absatz oder als Kragen ausgebildet.

Der taschenförmige Körper 3 weist eine annähernd quadratische Schalenform mit abgerundeten Ecken und mit einer Abschrägung im Inneren im hinteren (in Achsrichtung a gesehenen, stromab gelegenen) Bereich auf. Der taschenförmige Körper 3 kann als geschlossene Box bezeichnet werden, mit einer Öffnung in der Axial-Radial-Ebene (in Richtung senkrecht aus der Zeichenebene heraus). Der taschenförmige Körper 3 weist zwei axiale Stege 29 und zwei radiale Stege 31 auf.

Die dargestellte geschlossene Schalenform des taschenförmige Körpers 3 kann in einer weiteren Ausführungsform (siehe Fig. 6) eine Öffnung oder ein Durchbruch in einer der Stege oder der Wandungen aufweisen, insbesondere zum Hohlraum 1 hin.

**Fig. 2** zeigt eine Längsschnittdarstellung der erfindungsgemäßen Laufradschaufel 100 mit dem Hohlraum 1, dem taschenförmiger Körper 3 und einem Dämpfungselement 17.

Eine Stegbreite 19 am, in Achsrichtung gesehenen, hinteren Ende des mittleren Schaufelplattformbereichs kann rein exemplarisch einen Wert von ca. 1,25 mm aufweisen.

Das Dämpfungselement 17 weist in dieser Schnittdarstellung eine quadratische Querschnittsform auf. Das Dämpfungselement 17 füllt einen Teil des Volumens des taschenförmigen Körpers 3 aus.

Fig. 3 zeigt eine Längsschnittdarstellung A-A (siehe in Fig. 1 und in Fig. 2 die Schnittebenen A-A) in Umfangsrichtung von zwei aneinandergereihten erfindungsgemäßen Laufradschaufeln 100 mit dem Dämpfungselement 17.

Das Dämpfungselement 17 weist eine Breite W_{D} und eine Länge L_{D} auf. Das Dämpfungselement 17 ist mittig in dem taschenförmiger Körper 3 angeordnet, umgeben von jeweils einem Spalt.

Infolge des Aneinanderreihens zweier Laufradschaufeln 100 vergrößern sich die beiden Hohlräume 1 zu einem erweiterten Hohlraum 21. Ebenso vergrößern sich die beiden taschenförmigen Körper 3 zu einem erweiterten taschenförmigen Körper 23.

Zwischen den beiden Laufradschaufeln 100 bleibt nach dem Aneinanderreihen ein Dichtspalt 25 bestehen, der beispielsweise thermische Ausdehnungen der einzelnen Bauteile im Betriebszustand ausgleichen oder kompensieren kann.

**Fig. 4** zeigt eine Querschnittdarstellung B-B (siehe in Fig. 1 und in Fig. 2 die Schnittebenen B-B) in Radialrichtung r von zwei aneinandergereihten erfindungsgemäßen Laufradschaufeln 100 mit dem Dämpfungselement 17.

Das Dämpfungselement 17 weist einen trapezförmigen Querschnitt und eine Höhe H_{D} sowie eine Breite W_{D} auf. Das Dämpfungselement 17 ist mittig in dem taschenförmigen Körper 3 angeordnet, liegt jedoch im radial äußeren Bereich an den Wandungen und den axialen Stegen 29 der beiden taschenförmigen Körper 3 an (im Betriebszustand wird das Dämpfungselement 17 infolge der Radialkräfte an die radial äußeren Wandungen angedrückt). Unterhalb des Dämpfungselements 17 ist ein Spalt 27 dargestellt.

Zwischen den beiden Laufradschaufeln 100 bleibt nach dem Aneinanderreihen ein Dichtspalt 25 bestehen.

**Fig. 5** zeigt eine Seitenansicht einer weiteren erfindungsgemäßen Laufradschaufel 100 mit einem, in Bezug auf die dargestellte Ebene in Achsrichtung a und in Radialrichtung r, geschlossenen taschenförmiger Körper 3. Der taschenförmiger Körper 3 wird als geschlossen bezeichnet, weil die axialen Stege 29 und die radialen Stege 31 eine geschlossene umlaufende Kontur aufweisen. Insbesondere ist diese Kontur geschlossen in Bezug auf den Hohlraum 1.

**Fig. 6** zeigt eine Seitenansicht einer weiteren erfindungsgemäßen Laufradschaufel 100 mit einem, in Bezug auf die dargestellte Ebene in Achsrichtung a und in Radialrichtung r, offenen taschenförmiger Körper. Der taschenförmiger Körper 3 wird als offen bezeichnet, weil der radial innere (in Fig. 6 der untere Steg) axiale Steg 29 nur etwa die Hälfte der Gesamtlänge in Achsrichtung a des taschenförmiger Körper 3 aufweist. Insbesondere ist der taschenförmigen Körper 3 in Bezug auf den Hohlraum l offen. Anders ausgedrückt weist der taschenförmige Körper 3 eine Durchbruch zum Hohlraum 1 hin auf.

### Bezugszeichenliste

- 100: Laufradschaufel
- a: axial; Axialrichtung
- r: radial; Radialrichtung
- u: Umfangsrichtung, senkrecht zur Achsrichtung der Gasturbine
- WD: Breite des Dämpfungselements
- LD: Länge des Dämpfungselements
- HD: Höhe des Dämpfungselements
- 1: Hohlraum
- 3: taschenförmiger Körper
- 5: Schaufelfuß
- 7: Schaufelblatt
- 9: Schaufelplattform
- 11: vorderer Schaufelplattformbereich
- 13: mittlerer Schaufelplattformbereich
- 15: hinterer Schaufelplattformbereich
- 17: Dämpfungselement
- 19: Stegbreite
- 21: erweiterter Hohlraum
- 23: erweiterter taschenförmiger Körper
- 25: Dichtspalt
- 27: unterer Dichtspalt
- 29: axialer Steg des taschenförmigen Körpers
- 31: radialer Steg des taschenförmigen Körpers

## Patentansprüche

1. Laufradschaufel (100) einer axialen Strömungsmaschine, mit einem Schaufelfuß (5), einem Schaufelblatt (7) und einer Schaufelplattform (9), wobei die Laufradschaufeln (100) mittels des Schaufelfußes (5) auf einer Rotorscheibe befestigbar ist und mit weiteren Laufradschaufeln (100) auf der Rotorscheibe in Umfangsrichtung angeordnet ist, wobei die Laufradschaufel (100) einen taschenförmigen Körper (3) aufweist, der unterhalb des Schaufelblatts (7) und oberhalb des Schaufelfußes (5) sowie im Bereich der Schaufelplattform (9) angeordnet ist, wobei der taschenförmige Körper (3) in oder an einem Hohlraum (1) der Schaufelplattform (9) angeordnet ist, wobei der Hohlraum (1) mit einem weiteren Hohlraum (1) einer benachbarten Laufradschaufel (100) auf der Rotorscheibe einen erweiterten Hohlraum (21) bildet, wobei der taschenförmige Körper (3) mit einem weiteren taschenförmigen Körper (3) der auf der Rotorscheibe benachbarten Laufschaufel (100) einen erweiterten taschenförmiger Körper (23) zur Aufnahme eines Dämpfungselements (17) bildet, wobei der taschenförmige Körper (3) wenigstens von zwei axialen (29) und zwei radialen (31) Stegen begrenzt wird, wobei das Dämpfungselement (17) innerhalb dieser Stege angeordnet ist,
wobei die Laufradschaufel (100) ferner das Dämpfungselement (17) umfasst, welches zur Aufnahme in dem erweiterten taschenförmigen Körper (23) der Laufradschaufel (100) ausgestaltet ist, wobei das Dämpfungselement (17) eine Länge L_{D} und eine Breite W_{D} aufweist,
wobei das Dämpfungselement (17) in seiner Längsrichtung in dem erweiterten taschenförmigen Körper (23) parallel zur Drehachse der Strömungsmaschine angeordnet ist, und
wobei das Dämpfungselement (17) im Querschnitt senkrecht zur Längsausrichtung des Dämpfungselements (17) trapezförmig oder rechteckig ausgestaltet ist,
**dadurch gekennzeichnet, dass**
das Verhältnis Länge L_{D} zur Breite W_{D} kleiner als 1 ist.

2. Laufradschaufel (100) nach Anspruch 1, wobei der erweiterte Hohlraum (21) einen Dichtspalt (25) aufweist oder mit einem Dichtspalt (25) verbunden ist.

3. Laufradschaufel (100) nach Anspruch 1 oder 2, wobei der erweiterte taschenförmige Körper (23) einen Dichtspalt (25) aufweist oder mit einem Dichtspalt (25) verbunden ist.

4. Laufradschaufel (100) nach einem der Ansprüche 1 bis 3, wobei der taschenförmige Körper (3) eine Öffnung zum Hohlraum (1) aufweist.

5. Laufradschaufel (100) nach Anspruch 4, wobei die Öffnung parallel zur Drehachse der Strömungsmaschine angeordnet ist.

6. Laufradschaufeln (100) nach einem der Ansprüche 1 bis 5, wobei das Dämpfungselement (17) im Querschnitt senkrecht zur Längsausrichtung des Dämpfungselements (17) symmetrisch zur vertikalen Mittelachse des Dämpfungselements (17) ausgestaltet ist.

7. Laufradschaufel (100) nach einem der Ansprüche 1 bis 6, wobei die Länge L_{D} des Dämpfungselements (17) wenigstens 1 mm kleiner ist als die Länge L_{T} des erweiterten taschenförmiger Körpers (23) der Laufradschaufeln (100) und/oder die Breite W_{L} des Dämpfungselements (17) wenigstens 1 mm kleiner ist als die Breite W_{T} des laschenförmigen Körpers (3) der Laufradschaufel (100).

## Claims

1. An impeller blade (100) of an axial turbomachine, with a blade root (5), an airfoil (7), and a blade platform (9), wherein the impeller blade (100) is mountable on a rotor disc by means of the blade root (5) and arranged with other impeller blades (100) on the rotor disc in the circumferential direction, wherein the impeller blade (100) has a pocket-like body (3) that is arranged beneath the airfoil (7) and above the blade root (5) as well as in the area of the blade platform (9), wherein the pocket-like body (3) is arranged in or on a hollow space (1) of the blade platform (9), wherein the hollow space (1) forms an enlarged hollow space (21) with another hollow space (1) of an adjacent impeller blade (100) on the rotor disc, wherein the pocket-like body (3), with another pocket-like body (3) of the rotor blade (100) that is adjacent on the rotor disc, forms an enlarged pocket-like body (23) for receiving a damping element (17), wherein the pocket-like body (3) is bordered at least by two axial (29) and two radial (31) crosspieces, wherein the damping element (17) is arranged within these crosspieces,
wherein the impeller blade (100) further comprises the damping element (17), which is designed to receive in the enlarged pocket-like body (23) of the impeller blade (100), wherein the damping element (17) has a length L_{D} and a width W_{D},
wherein the damping element (17) is arranged in its longitudinal direction in the enlarged pocket-like body (23) parallel to the axis of rotation of the turbomachine, and
wherein the damping element (17) is trapezoidal or rectangular in the cross section perpendicular to the longitudinal alignment of the damping element (17),
**characterized in that**
the ratio of the length L_{D} to the width W_{D} is less than 1.

2. The impeller blade (100) as set forth in claim 1, wherein the enlarged hollow space (21) has a sealing gap (25) or is connected to a sealing gap (25).

3. The impeller blade (100) as set forth in claim 1 or 2, wherein the enlarged pocket-like body (23) has a sealing gap (25) or is connected to a sealing gap (25).

4. The impeller blade (100) as set forth in any one of claims 1 to 3, wherein the pocket-like body (3) has an opening to the hollow space (1).

5. The impeller blade (100) as set forth in claim 4, wherein the opening is arranged so as to be parallel to the axis of rotation of the turbomachine.

6. The impeller blade (100) as set forth in any one of claims 1 to 5, wherein the damping element (17), in the cross section perpendicular to the longitudinal alignment of the damping element (17), is symmetrical to the vertical center axis of the damping element (17).

7. The impeller blade (100) as set forth in any one of claims 1 to 6, wherein the length L_{D} of the damping element (17) is at least 1 mm shorter than the length Lᵣ of the enlarged pocket-like body (23) of the impeller blade (100) and/or the width W_{L} of the damping element (17) is at least 1 mm shorter than the width Wᵣ of the pocket-like body (3) of the impeller blade (100).

## Revendications

1. Pale de roue mobile (100) d'une turbomachine axiale, comprenant une emplanture de pale (5), un profil d'aile (7) et une plateforme de pale (9), dans laquelle la pale de roue mobile (100) peut être fixée au moyen de l'emplanture de pale (5) sur un plateau de rotor et est agencée avec d'autres pales de roue mobile (100) sur le plateau de rotor dans la direction circonférentielle, dans laquelle la pale de roue mobile (100) présente un corps en forme de poche (3) qui est agencé en dessous du profil d'aile (7) et au-dessus de l'emplanture de pale (5) ainsi que dans la zone de la plateforme de pale (9), dans laquelle le corps en forme de poche (3) est agencé dans ou sur un espace creux (1) de la plateforme de pale (9), dans laquelle l'espace creux (1) forme avec un autre espace creux (1) d'une pale de roue mobile voisine (100) sur le plateau de rotor un espace creux élargi (21), dans laquelle le corps de forme de poche (3) forme avec un autre corps en forme de poche (3) de la pale de roue mobile (100) voisine sur le plateau de rotor un corps en forme de poche élargi (23) pour recevoir un élément d'amortissement (17), dans laquelle le corps en forme de poche (3) est délimité au moins par deux âmes axiales (29) et deux âmes radiales (31), dans laquelle l'élément d'amortissement (17) est agencé à l'intérieur de ces âmes,
dans laquelle la pale de roue mobile (100) comprend en outre l'élément d'amortissement (17) qui est aménagé pour être reçu dans le corps en forme de poche élargi (23) de la pale de roue mobile (100), dans laquelle l'élément d'amortissement (17) présente une longueur L_{D} et une largeur W_{D},
dans laquelle l'élément d'amortissement (17) est agencé dans sa direction longitudinale dans le corps en forme de poche élargi (23) parallèlement à l'axe de rotation de la turbomachine, et
dans laquelle l'élément d'amortissement (17) est conçu en forme trapézoïdale ou rectangulaire en coupe transversale perpendiculairement à l'orientation longitudinale de l'élément d'amortissement (17),
**caractérisée en ce que**
le rapport de la longueur L_{D} à la largeur W_{D} est inférieur à 1.

2. Pale de roue mobile (100) selon la revendication 1, dans laquelle l'espace creux élargi (21) présente un intervalle d'étanchéité (25) ou est relié à un intervalle d'étanchéité (25).

3. Pale de roue mobile (100) selon la revendication 1 ou 2, dans laquelle le corps en forme de poche élargi (23) présente un intervalle d'étanchéité (25) ou est relié à un intervalle d'étanchéité (25).

4. Pale de roue mobile (100) selon l'une quelconque des revendications 1 à 3, dans laquelle le corps en forme de poche (3) présente une ouverture débouchant sur l'espace creux (1).

5. Pale de roue mobile (100) selon la revendication 4, dans laquelle l'ouverture est agencée parallèlement à l'axe de rotation de la turbomachine.

6. Pale de roue mobile (100) selon l'une quelconque des revendications 1 à 5, dans laquelle l'élément d'amortissement (17) est conçu en coupe transversale perpendiculairement à l'orientation longitudinale de l'élément d'amortissement (17) de manière symétrique à l'axe central vertical de l'élément d'amortissement (17).

7. Pale de roue mobile (100) selon l'une quelconque des revendications 1 à 6, dans laquelle la longueur L_{D} de l'élément d'amortissement (17) est plus petite d'au moins 1 mm que la longueur L_{T} du corps en forme de poche élargi (23) de la pale de roue mobile (100) et/ou la largeur W_{L} de l'élément d'amortissement (17) est plus petite d'au moins 1 mm que la largeur Wr du corps en forme de poche (3) de la pale de roue mobile (100).
